# FASCICULE DE BREVET EUROPEEN

(11) **EP 0 598 659 B1**
(45) Date de publication et mention de la délivrance du brevet: **18.03.1998**
(21) Numéro de dépôt: 93402781.4
(22) Date de dépôt: 16.11.1993
(51) Int. Cl.: E06B 9/174

(54) **Mécanisme de solidarisation et de verrouillage d'une console de volet roulant**
Mechanismus zur Verbindung und Verriegelung einer Konsole eines Rolladens
Mechanism for engaging and locking a rollerblind bracket

(30) Priorité: 17.11.1992 FR 9213790
(43) Date de publication de la demande: 25.05.1994
(73) Titulaire: ZURFLUH-FELLER S.A., 25150 Roide (FR)
(72) Inventeur: Allemand, Jean-Marie, F-25190 Villars sous Dampjoux (FR)
(74) Mandataire: Armengaud Ainé, Alain

(56) Documents cités:
- EP-A- 0 430 834
- DE-A- 2 045 217
- FR-A- 1 402 147

## Description

La présente invention est relative à des perfectionnements apportés à des volets roulants. Elle vise plus particulièrement un mode de liaison des consoles support de l'axe d'enroulement d'un volet ou d'un rideau au bâti ou au caisson servant de coffrage à l'ensemble du mécanisme.

Les systèmes de consoles support de l'ensemble du mécanisme d'un volet roulant, comme ceux décrits dans EP-0 430 834, sont immobilisés et solidarisés dans les parois du caisson généralement constituées de menuiserie traditionnelle en bois, ou réalisées par un assemblage de profilés en aluminium ou PVC, par des vis placées perpendiculairement à ces parois.

L'inconvénient majeur de ce mode de liaison réside dans le fait qu'il ne soit pas d'un usage aisé lorsqu'il s'agit d'immobiliser des cloisons intermédiaires dans des baies de grande longueur, et il en est de même dans le cas de dimensions non standard fréquemment rencontrées dans les rénovations ou les améliorations de l'habitat ancien. Ces opérations sont amplifiées par l'absence de matériel de grande série rapidement adaptable et réglable sur le site.

Par ailleurs, la difficulté de mise en oeuvre empêche parfois une solidarisation efficace du mécanisme du volet roulant sur son bâti support, qui nécessitera, suite aux manipulations du volet et aux vibrations engendrées, une maintenance qui pourrait s'avérer coûteuse en pièces détériorées ou brisées.

La présente invention se propose de pallier cet inconvénient en apportant un nouveau type de fixation des consoles intermédiaires et d'extrémités sur le coffrage, qui puisse aussi bien convenir pour des productions de série de grande diffusion et de dimensions standard ou pour des adaptations unitaires, permettant en outre, simultanément d'agir sur les corrections des aplombs et le réglage au travers de baies classiques.

En conséquence, cette invention concerne un mécanisme de solidarisation de consoles dans un caisson de volet roulant, comprenant au moins une console percée pour le passage du mécanisme du volet roulant, munie sur au moins un de ses flancs d'une patte s'étendant perpendiculairement audit flanc, ladite patte étant traversée par au moins un organe de verrouillage et de solidarisation éventuellement mû par une came, caractérisé en ce que l'organe de verrouillage et de solidarisation peut réaliser un mouvement de rotation autour d'un axe conformé en T et selon une direction coplanaire à cette patte, générant un mouvement de levier qui vient mettre en contact les faces supérieures de la base dudit axe avec des épaulements pratiqués dans au moins une rainure du profilé dudit caisson.

D'autres caractéristiques et avantages de la présente invention ressortiront de la description faite ci-après, en référence aux dessins annexés qui en illustrent un exemple de réalisation dépourvu de tout caractère limitatif. Sur les figures :
- La figure 1 est une vue en perspective d'un mécanisme de volet roulant monté dans la baie à l'aide des dispositifs de verrouillage et de solidarisation selon l'invention ;
- la figure 2 est une vue en élévation plane du dispositif en position déverrouillée ;
- la figure 3 est une vue en élévation plane du dispositif en position verrouillée ;
- la figure 4 est une vue en perspective, à plus grande échelle, du dispositif de verrouillage et de solidarisation au profilé du caisson ;
- la figure 5 est une vue en élévation plane du dispositif selon un autre mode de réalisation en position déverrouillée ;
- la figure 6 est une vue en élévation plane du dispositif selon un autre mode de réalisation en position verrouillée.

Selon un mode préféré de réalisation d'un mécanisme de solidarisation de console dans un caisson 1 de volet roulant, on se propose d'utiliser des rainures 2, dont le profil peut être notamment en T, en queue d'aronde, ou ovoide, aménagées dans des profilés 3 en aluminium ou en matière plastique servant à l'élaboration de caisson du volet roulant, dans lesquelles un axe 4, venu de l'organe de verrouillage et de solidarisation 9, dont les formes de la base seront adaptées à celles des rainures, pourra coulisser axialement et être immobilisé dans une position déterminée.

Selon une autre caractéristique de l'invention, l'organe de verrouillage et de solidarisation 9, conformé en clé 24, circule, lorsqu'il est déverrouillé, perpendiculairement à la rainure 2 du profilé 3, évitant ainsi de glisser la console le long du profilé lorsqu'on utilise une console en position intermédiaire.

Ainsi, on utilise tout d'abord au moins une console support 5 de l'arbre 6 du volet roulant ; cette console comporte sur l'un de ses flancs 7 et préférentiellement dans le cas de console polygonale sur chaque flanc, au moins une patte 8 s'étendant perpendiculairement selon ladite console. Cette console peut être réalisée par emboutissage ou par pliage d'une feuille métallique, la pluralité de pattes ainsi formées sera traversée par au moins un organe 9 de solidarisation et de verrouillage.

Selon un mode préféré de réalisation, l'organe 9 de solidarisation et de verrouillage est une clé 24 qui comprend essentiellement à une extrémité 25, une embase 26 dont le profil de la section droite est similaire à celui de la rainure du profilé au sein de laquelle elle circule, liée à un axe 4 s'étendant perperdiculairement à ladite embase 26 et traversant ladite patte 8, l'autre extrémité 27 de ladite clé étant pourvue d'une partie allongée 28, également perpendiculaire à l'axe 4, servant de zone de préhension à l'utilisateur.

On prévoit par ailleurs de disposer sur l'axe de la clé, au niveau des zones en regard de la patte 8, un téton 29 qui se coince entre la paroi de l'axe 4 et la paroi latérale de la patte 8 lorsque la clé 24 est en position verrouillée.

Selon un autre mode de réalisation de l'organe 9 de solidarisation et de verrouillage, il est mû par une came 12 coopérant à un axe 4 dont la forme est adaptée au profil des rainures dans lesquelles il doit coulisser. Ainsi, au moins un axe 4 traverse au moins une patte 8 au niveau d'un enfoncement 10, la base 13 de cet axe est parallèle à la patte qui le supporte, sa partie droite 14 traverse ladite patte et une boutonnière 15 conformée sur la came 12 qui le surplombe.

On prévoit, également pour ce dernier mode de réalisation, à l'emplacement du passage dudit organe sur la patte 8, de pratiquer par les mêmes moyens de réalisation préalablement cités, un enfoncement 10 de la paroi en forme de cuvette afin de préserver le passage d'au moins une équerre 11 dont le rôle sera explicité ci-dessous.

La hauteur de l'enfoncement est fonction de l'épaisseur de ladite équerre car celle-ci doit affleurer la surface des divers flancs, ces flancs étant par ailleurs en contact avec les parois du caisson.

Ladite came ou la clé 24 réalise un mouvement de rotation, d'environ un quart de tour, autour de la partie droite 14 dudit axe et selon une direction coplanaire à ladite patte. Elle entraîne dans son mouvement de rotation, grâce à la came qui affleure la partie inférieure 16 de l'enfoncement 10, l'une des extrémités dudit axe dans un mouvement de translation, perpendiculairement à l'axe de rotation ; la partie supérieure 17 de ladite came 12 venant en contact avec un renflement 18 pratiqué à l'une des extrémités dudit axe en T. Dans ce mouvement de levier, la face supérieure de la base 13 dudit axe est éloignée ou rapprochée des épaulements 19 pratiqués dans les profilés 3 du caisson, l'amplitude et le sens du mouvement de rotation de la came déterminant le verrouillage ou le déverrouillage dudit dispositif de solidarisation. Afin de faciliter le déverrouillage et le décollement de la face supérieure de la base 13 des épaulements 19 pratiqués dans les profilés 3 du caisson, on interpose un ressort 23, notamment à spires, entre ladite base et la face de l'équerre.

La came possède par ailleurs une boutonnière 15 en deux parties pour le passage dudit axe 4, l'une des parties s'étend sous la forme d'un trou oblong 20 débouchant, de largeur à peine supérieure au diamètre de la partie droite dudit axe, tandis que l'autre extrémité de la boutonnière s'étend sous la forme d'un trou tangeant 21 à cette partie oblongue 20, le diamètre de ce trou étant en rapport avec la partie renflée 18 dudit axe. Ainsi, pour monter ledit axe au sein de cet équipage, ce dernier doit être positionné tout d'abord dans le trou de plus grand diamètre 21, puis une fois la partie renflée 18 passée, être coulissé au niveau de la partie droite 14 au travers de la partie oblongue 20. Ce montage limite aussi la translation dudit axe lors du mouvement de rotation de la came.

On aura pris soin d'interposer, dans la partie enfoncée 10 de la patte et avant le montage dudit axe, une équerre 11 percée elle aussi, dont la partie 22 faisant saillie perpendiculairement au plan de rotation de la came peut venir en contact des parois du coffrage permettant ainsi de déterminer la position axiale de ladite console.

Lors de l'utilisation d'une console en position intermédiaire ladite équerre 11 pourra être escamotée ou supprimée et remplacée par une pièce 23 d'égale épaisseur afin que la mise en contact des surfaces de la base 13 dudit axe 4 avec les épaulements 19 du profilé 3 s'effectue pour un même mouvement angulaire de la came.

On réalise ainsi un système qui permet une liaison rapide et sûre, insensible aux vibrations et aux difficultés de montage, des consoles d'extrémités et intermédiaires d'un mécanisme de volet roulant sur les planches du caisson, cette possibilité offerte est très intéressante dans le cas où la fabrication du bâti et du mécanisme sont dissociées, car elle permet une adaptation parfaite des divers profils garantissant ainsi une finition impeccable.

Il demeure bien entendu que la présente invention n'est pas limitée aux exemples de réalisation décrits et représentés ci-dessus, mais qu'elle en englobe toutes les variantes.

## Revendications

1. Mécanisme de solidarisation de consoles dans un caisson de volet roulant, comprenant au moins une console (5) percée pour le passage du mécanisme du volet roulant, munie sur au moins un de ses flancs (7) d'une patte (8) s'étendant perpendiculairement audit flanc, ladite patte étant traversée par au moins un organe de verrouillage et de solidarisation (9, 24) éventuellement mû par une came (12), caractérisé en ce que l'organe de verrouillage et de solidarisation (9, 24) peut réaliser un mouvement de rotation autour d'un axe (4) conformé en T et selon une direction coplanaire à cette patte, générant un mouvement de levier qui vient mettre en contact les faces supérieures de la base (13) dudit axe avec des épaulements (19) pratiqués dans au moins une rainure (2) du profilé (3) dudit caisson (1).

2. Mécanisme selon la revendication 1, caractérisé en ce que la console (5) et les pattes (8) sont réalisées par emboutissage ou par pliage d'une feuille métallique, la pluralité de pattes ainsi formées étant traversée par au moins un organe (9) de solidarisation et de verrouillage.

3. Mécanisme selon la revendication 2, caractérisé en ce qu'on prévoit à l'emplacement du passage dudit organe (9) sur la patte (8), de pratiquer un enfoncement (10) de ladite patte (8) en forme de cuvette afin de préserver le passage d'au moins une équerre (11).

4. Mécanisme selon l'une quelconque des revendications précédentes, caractérisé en ce que l'on prévoit de disposer sur une partie droite (14) de la clé (24), au niveau des zones en regard de la patte (8), un téton (29) qui se coince contre une paroi latérale de la patte (8) lorsque la clé (24) est en position verrouillée.

5. Mécanisme selon l'une quelconque des revendications précédentes, caractérisé en ce que l'organe (9) de solidarisation et de verrouillage comporte une came (12) coopérant à un axe (4) dont la forme est adaptée au profil des rainures dans lesquelles il doit coulisser et traverser au moins une patte (8) au niveau d'un enfoncement (10), la base (13) de cet axe étant parallèle à la patte le supportant, la partie droite (14) traversant ladite patte (8) et une boutonnière (15) conformée sur la came (12), le surplombant.

6. Mécanisme selon l'une quelconque des revendications précédentes, caractérisé en ce que la came (12) réalise un mouvement de rotation d'environ un quart de tour autour de la partie droite (14) dudit axe et selon une direction coplanaire à ladite patte (8), ladite came entraînant, en outre, dans son mouvement de rotation, grâce à la came (12) qui affleure la partie inférieure (16) de l'enfoncement (10), l'une des extrémités dudit axe dans un mouvement de translation, perpendiculairement à l'axe de rotation.

7. Mécanisme selon l'une quelconque des revendications précédentes, caractérisé en ce que la partie supérieure (17) de ladite came (12) vient en contact avec un renflement (18) pratiqué à l'une des extrémités dudit axe en T, la face supérieure de la base (13) dudit axe étant éloignée, notamment par l'action du ressort (23), ou rapprochée des épaulements (19) pratiqués dans les profilés (3) du caisson, l'amplitude et le sens du mouvement de rotation de la came déterminant le verrouillage ou le déverrouillage dudit dispositif de solidarisation.

8. Mécanisme selon l'une quelconque des revendications précédentes, caractérisé en ce que la came possède par ailleurs une boutonnière (15) en deux parties pour le passage dudit axe (4), l'une des parties s'étendant sous la forme d'un trou oblong (20) débouchant, de largeur à peine supérieure au diamètre de la partie droite dudit axe, tandis que l'autre extrémité de la boutonnière s'étend sous la forme d'un trou tangent (21) à cette partie oblongue (20), le diamètre de ce trou étant en rapport avec la partie renflée (18) dudit axe.

9. Mécanisme selon l'une quelconque des revendications précédentes, caractérisé en ce que l'organe de verrouillage et de solidarisation (9), conformé en clé (24), circule, lorsqu'il est déverrouillé, perpendiculairement à la rainure (2) du profilé (3), évitant ainsi de glisser la console le long du profilé lorsqu'on utilise une console en position intermédiaire.

10. Mécanisme selon l'une quelconque des revendications précédentes, caractérisé en ce que lors de l'utilisation d'une console en position intermédiaire, ladite équerre (11) est escamotée ou supprimée et remplacée par une pièce d'égale épaisseur afin que la mise en contact des surfaces de la base dudit axe avec les épaulements du profilé s'effectue pour un même mouvement angulaire de la came.

## Patentansprüche

1. Vorrichtung zur Befestigung von Konsolen in einem Rolladenkasten, welche wenigstens eine Konsole (5) umfaßt, die für den Durchgang des Rolladenmechanismus durchbohrt und an mindestens einer ihrer Seitenflächen (7) mit einer Lasche (8) versehen ist, die zu der Seitenfläche senkrecht steht und auf welcher sich mindestens eine Einrichtung (9, 24) zur Verriegelung und Blockierung befindet, das gegebenenfalls von einer Nocke (12) bewegt wird, **dadurch gekennzeichnet, daß** die Einrichtung (9, 24) zur Verriegelung und Blokkierung um eine T-förmige Achse (4) in einer zur Lasche koplanaren Richtung eine Drehbewegung ausführen kann, wodurch eine Hebelwirkung erzeugt wird, durch welche die Oberseiten des Fußes (13) der Achse mit den Vorsprüngen (19) in Kontakt gebracht werden, die an mindestens einer Nut (2) des Profils (3) des Kastens (1) ausgeformt sind.

2. Vorrichtung nach Anspruch 1, **dadurch gekennzeichnet, daß** die Konsole (5) und die Laschen (8) durch Tiefziehen oder Biegen eines Metallblechs hergestellt sind und sich auf der Vielzahl der so gebildeten Laschen mindestens eine Einrichtung (9) zur Verriegelung und Blockierung befindet.

3. Vorrichtung nach Anspruch 2, **dadurch gekennzeichnet, daß** an der Stelle des Sitzes der Einrichtung (9) auf der Lasche (8) in dieser Lasche (8) eine Vertiefung (10) in Form eines flachen Rechtecks angebracht wird, um mindestens einen Winkel (11) hineinstecken zu können.

4. Vorrichtung nach einem der vorhergehenden Ansprüche, **dadurch gekennzeichnet, daß** an einer Querschnittsverengung (14) des Schlüssels (24) in Höhe der der Lasche (8) gegenüberliegenden Bereiche ein Ansatz (29) angeordnet wird, der sich gegen eine Seitenwand der Lasche (8) festkeilt, wenn sich der Schlüssel (24) in verriegelter Position befindet.

5. Vorrichtung nach einem der vorhergehenden Ansprüche, **dadurch gekennzeichnet, daß** die Einrichtung (9) zur Verriegelung und Blockierung eine Nocke (12) enthält, die mit einer Achse (4) zusammenwirkt, deren Form dem Profil der Nuten angepaßt ist, in denen sie gleiten und bei mindestens einer Lasche (8) durch eine Vertiefung (10) hindurchgehen muß, wobei der Fuß (13) der Achse parallel zu der Lasche ist, die von dieser getragen wird, und die Querschnittsverengung (14) durch diese Lasche (8) und einen Durchbruch (15) führt, der an der Nocke (12) angeformt ist, die an ihm vorsteht.

6. Vorrichtung nach einem der vorhergehenden Ansprüche, **dadurch gekennzeichnet, daß** die Nocke (12) in einer zur Lasche (8) koplanaren Richtung eine Drehbewegung von etwa einer Vierteldrehung um die Querschnittsverengung (14) der Achse ausführt, wobei diese Nocke (12) bei ihrer Drehbewegung außerdem dadurch, daß sie auf dem unteren Teil (16) der Vertiefung (10) bündig aufliegt, ein Ende dieser Achse senkrecht zur Drehachse in eine Translationsbewegung versetzt.

7. Vorrichtung nach einem der vorhergehenden Ansprüche, **dadurch gekennzeichnet, daß** der obere Teil (17) der Nocke (12) mit einer an einem Ende der T-förmigen Achse ausgebildeten Verdickung (18) in Kontakt kommt, wobei die Oberseite des Fußes (13) dieser Achse, insbesondere durch die Tätigkeit der Feder (23), von den an den Profilen (3) des Kastens ausgeformten Vorsprüngen (19) entfernt oder diesen angenähert wird und Amplitude und Richtung der Drehbewegung der Nocke das Ver- oder Entriegeln der Blockiervorrichtung bestimmen.

8. Vorrichtung nach einem der vorhergehenden Ansprüche, **dadurch gekennzeichnet, daß** die Nocke darüber hinaus für den Durchgang der Achse (4) einen zweiteiligen Durchbruch (15) besitzt, wovon ein Teil die Form eines Langlochs (20) hat, dessen Breite gerade größer als der Durchmesser der Querschnittsverengung der Achse ist, während der andere Teil des Durchbruchs die Form eines Lochs (21) hat, das sich unmittelbar an das Langloch (20) anschließt und dessen Durchmesser der Verdickung (18) dieser Achse entspricht.

9. Vorrichtung nach einem der vorhergehenden Ansprüche, **dadurch gekennzeichnet, daß** das als Schlüssel (24) ausgebildete Mittel (9) zur Verriegelung und Blockierung, wenn es verriegelt ist, sich senkrecht zur Nut (2) des Profils (3) dreht, wodurch das Gleiten der Konsole entlang des Profils verhindert wird, wenn man eine Konsole in einer Zwischenposition verwendet.

10. Vorrichtung nach einem der vorhergehenden Ansprüche, **dadurch gekennzeichnet, daß** bei Verwendung einer Konsole in einer Zwischenposition der Winkel (11) herausgezogen oder weggelassen und durch ein Bauteil mit gleicher Dicke derart ersetzt wird, daß die Oberseiten des Fußes der Achse mit den Vorsprüngen des Profils bei ein und derselben Winkelbewegung der Nocke in Kontakt gebracht werden.

## Claims

1. Mechanism for joining brackets in a sliding shutter chamber, comprising at least one bracket (5) perforated for the passage of the sliding shutter mechanism and provided on at least one of its flanks (7) with a lug (8) extending perpendicular to said flank, said lug being traversed by at least one locking and joining member (9, 24) optionally moved by a cam (12), characterized in that the locking and joining member (9, 24) can perform a rotary movement about a T-shaped pin (4) and in a direction coplanar to said lug, generating a lever movement which contacts the upper faces of the base (13) of said pin with shoulders (19) made in at least one groove (2) of the section (3) of the chamber (1).

2. Mechanism according to claim 1, characterized in that the bracket (5) and lugs (8) are produced by shaping or bending a metal sheet, the thus formed plurality of lugs being traversed by at least one joining and locking member (9).

3. Mechanism according to claim 2, characterized in that at the location of the passage of said member (9) on the lug, there is a trough-shaped cavity (10) of said lug (8) in order to preserve the passage of at least one angle bracket (11).

4. Mechanism according to any one of the preceding claims, characterized in that on a straight portion (14) of the key (24), level with the facing areas of the lug (8), is provided a stud (29) jamming against a side wall of the lug (8) when the key (24) is in the locked position.

5. Mechanism according to any one of the preceding claims, characterized in that the joining and locking member (9) has a cam (12) cooperating with a pin (4), whose shape is adapted to the profile of the grooves in which it must slide and traverse at least one lug (8) level with a cavity (10), the base (13) of said pin being parallel to the lug supporting it, the straight portion (14) traversing said lug (8) and a slot (15) shaped on the cam (12) overhanging it.

6. Mechanism according to any one of the preceding claims, characterized in that the cam (12) performs a rotary movement of approximately a quarter turn around the straight portion (14) of said pin and in a direction coplanar to said lug (8), said cam also driving in its rotary movement as a result of the cam (12) flush with the lower portion (16) of the cavity (10), one of the ends of said pin in a translatory movement perpendicular to the rotation axis.

7. Mechanism according to any one of the preceding claims, characterized in that the upper portion (17) of said cam (12) comes into contact with a bulge (18) made at one of the ends of said T-shaped pin, the upper face of the base (13) of said pin being moved away, particularly by the action of the spring (23), or approached with the shoulders (19) made in the chamber sections (3), the extent and direction of the rotary movement of the cam determining the locking or unlocking of said joining device.

8. Mechanism according to any one of the preceding claims, characterized in that the cam also has a slot (15) in two parts for the passage of said pin (4), one of the parts extending in the form of an issuing oblong hole (20), whose width only just exceeds the diameter of the straight portion of said pin, whilst the other end of the slot extends in the form of a hole (21) tangential to said oblong portion (20), the diameter of said hole being related to the bulging part (18) of said pin.

9. Mechanism according to any one of the preceding claims, characterized in that the locking and joining member (9), shaped as a key (24), when unlocked, moves perpendicular to the groove (2) of the section (3), thus avoiding sliding the bracket along the section when use is made of a bracket in an intermediate position.

10. Mechanism according to any one of the preceding claims, characterized in that during the use of a bracket in the intermediate position, said angle bracket (11) is retracted or eliminated and replaced by a part having an equal thickness, so that the contacting of the surfaces of the base of said pin with the shoulders of the section takes place for the same angular movement of the cam.
